# EUROPÄISCHE PATENTSCHRIFT

(11) **EP 0 414 004 B1**
(45) Veröffentlichungstag und Bekanntmachung des Hinweises auf die Patenterteilung: **27.10.1993**
(21) Anmeldenummer: 90114815.5
(22) Anmeldetag: 02.08.1990
(51) Int. Cl.: F42C 13/02

(54) **Optronischer Zünder**
Optoelectronic fuse
Fusée optoélectronique

(30) Priorität: 23.08.1989 DE 3927819
(43) Veröffentlichungstag der Anmeldung: 27.02.1991
(73) Patentinhaber: DIEHL GMBH & CO., 90478 Nürnberg (DE)
(72) Erfinder: Siebert, Rainer, D-8505 Röthenbach (DE)

(56) Entgegenhaltungen:
- DE-A- 2 714 766
- GB-A- 1 511 641
- PATENT ABSTRACTS OF JAPAN, Band 12, Nr. 354 (P-761), 22. September 1988
- IDEM
- PATENT ABSTRACTS OF JAPAN, Band 009, Nr. 176 (M-398), 20. Juli 1985
- PATENT ABSTRACTS OF JAPAN, Band 9, Nr. 148 (P-366)[1871], 22. Juni 1985

## Beschreibung

Die Erfindung betrifft einen optronischen Zünder gemäß dem Oberbegriff des Anspruches 1.

Ein derartiger Zünder ist in der DE-A-27 14 766 beschrieben. Seine Funktion beruht auf der Auslösung eines Zündsignales für die Gefechtsladung einer mit diesem Zunder ausgestatten Munition dann, wenn aufgrund der trigonometrischen Abstandsgegebenheiten zu einer reflektierenden Zielfläche die aus dem Sendekanal abgestrahlte Energie gerade in den Empfangskanal reflektiert wird und dort einen optoelektronischen Wandler durchsteuert. Im Interesse ausreichender Richtcharakteristik für den anzustrebenden Ansprechbereich des Zünders weist dieser vor seinen optischen Kanälen jeweils eine Sammellinse auf. Diese ist zwangsläufig auch dann sehr exponiert und deshalb beschädigungsanfällig, wenn sie zur Ausblendung schräger Fremdeinstrahlung hinter die Stirnöffnung zurückversetzt ins Innere eines Gehäuserohres montiert ist. Denn bei Munitionsartikeln, die als ballistisch verschossene Projektile oder als außenbordgetragene Flugzeugbomben eine extrem hohe Geschwindigkeit gegenüber dem Umgebungsmedium aufweisen und in kurzer Zeit sehr große Höhenunterschiede durchlaufen, führen die dadurch hervorgerufenen thermischen und Staudruck-Wechselbeanspruchungen zumal dann leicht zu Beschädigungen der Linsen-Oberfläche, wenn Fremdkörper-Einwirkungen, wie sie von Feuchtigkeits- oder Eispartikeln herrühren können, hinzu kommen. Ganz besonders gefährdet sind insofern die Linsen optronischer Flugzeugbomben, die in extremen Höhen mit mehrfacher Schallgeschwindigkeit transportiert werden. Eine gesprungene Sammellinse verfälscht und behindert aber den Strahlengang im optischen Kanal des Zünders derart, daß die definierte Zündauslösung in vorgegebenem Restabstand zum Ziel und damit die vorbestimmte Wirkung der Munition nicht mehr gewährleistet ist.

Aus der JP-A 60 046 891 ist für die Fokussieroptik einer Laser-Bearbeitungseinrichtung bekannt, vor der abstrahlseitig konvexen Oberfläche der Sammellinse eine Schutzscheibe und gegenüber, also auf der planen Rückfläche der Linse, eine Reflexfolie anzuordnen; wobei letztere dazu dient, von der Arbeitsstelle reflektierte Strahlung wieder auf die Arbeitsstelle zu fokussieren. Die Schutzscheibe selbst bewirkt zwar eine thermische Abschirmung der Linsenoberfläche, aber einen wirksamen mechanischen Schutz gegen mechanische Beanspruchungen würde Sie aufgrund der kleinflächigen Anlage gegen die Linse nicht darstellen können. Zwar sind beschußfeste Glaskonstruktionen bekannt (DE-C-32 43 136); die konstruktiv aufwendige Paketierung aus einzelnen miteinander verklebten Glasplatten-Stapeln, die distanziert zueinander eingerahmt werden, ist aber aus Platz- und aus Gewichtsgründen in einem optronischen Zündkanal nicht einsetzbar. Nachteilig wäre darüberhinaus, wie auch bei der Technologie der Planflächen-Verkittung optischer Bauteile (DE-B-23 64 421), daß solche Fügemittel weder in Hinblick auf die hohen Druck- und Temperaturschwankungen beim Einsatz, noch in Hinblick auf die lange Magazinfestigkeit die Gewähr für unveränderte Strahlungsdurchgangseigenschaften bieten können, sondern aufgrund von Alterungserscheinungen zu einer Beeinträchtigung der optronischen Ansprechfunktion führen würden.

Aber auch die Regentropfen-Sicherheitseinrichtungen für Geschoß-Piezozünder (GB-A 1 533 726) sind hier nicht einsetzbar, da ihre Schutzfunktion auf der Verformbarkeit eines vor dem Sensor angeordneten Pufferkörpers beruht, mit Entkopplung des Pufferkörpers vom Sensor durch einen dazwischen angeordneten massiven Gehäuseboden. Eine derartige Schutzmaßnahme verbietet sich im Strahlengang eines optronischen Sensors.

In Erkenntnis dieser Gegebenheiten liegt der Erfindung die Aufgabe zugrunde, einen optronischen Zünder gattungsgemäßer Art derart auszulegen, daß er auch nach langer Lagerzeit und nach extremen Temperaturwechsel- und Fremdkörper-Beanspruchungen funktionstüchtig bleibt.

Diese Aufgabe ist erfindungsgemäß im wesentlichen dadurch gelöst, daß der optronische Zünder gattungsgemäßer Art nach dem Kennzeichnungsteil des Anspruches 1 ausgelegt ist.

Nach dieser Lösung wird die gegenüber einer idealen Sammellinse eintretende Vergrößerung des Brennfleckes aufgrund frontseitig plan ausgebildeter Konvexlinse in Kauf genommen, um auf der Planfläche die mechanisch hoch beanspruchbare, biegesteife Schutzscheibe ohne Fügeverbindung der einander gegenüberliegenden Flächen, also gewissermaßen schwimmend in einer gemeinsamen hartelastischen Einfassung zu lagern. Dadurch kann der Linsenkörper und sein Schutzglas je nach den Temperaturbeanspruchungen und nach den momentanen Fremdkörpereinwirkungen auf das Schutzglas in Richtung der gemeinsamen Auflageebene und quer dazu arbeiten, ohne daß lokale Druckbeanspruchungen vom Schutzglas auf den Linsenkörper übertragen werden und dort zum Ausgangspunkt von Linsenbruchzonen werden.

Eine einfache Schrumpfschlauch-Linseneinfassung (DE-C-26 19 288) würde dagegen nicht eine ausreichend mechanisch-definierte Einfassung des Linsenkörpers mit davor planaufliegender Schutzscheibe erbringen; während andererseits eine axial nachgiebige Einfassung (DE-C 34 37 228) abgesehen vom erhöhten konstruktiven Aufwand auch den Nachteil hätte, die der Kraftüberleitung vom Linsenkörper fort dienende Planverschiebungsmöglichkeit der Schutzscheibe nicht zu gewährleisten. Das gilt sinngemäß auch für den Aufbau einer Endoskop-Optik, wie sie aus der JP-A-63 108 314 bekannt ist, weil dort die frontseitig hintereinanderliegenden optischen Bauteile gemeinsam in einen starren Rahmen eingebaut sind, der dann erst seinerseits elastisch gegenüber einer äußeren Einfassung abgestützt ist.

Die hier also planparallel vor der Sammellinse aufliegende Schutzscheibe besteht aus einem für das Strahlungsspektrum des optronischen Wandlers, vorzugsweise für das nahe Infrarotspektrum, durchlässigen Material, insbesondere aus dem für Uhrgläser handelsüblichen Saphirglas. Ein solches Glas ist extrem widerstandsfähig gegen lokale mechanische Beanspruchungen und setzt somit die Querkraftkomponenten aufprallender Partikel (Regentropfens oder Eiskristalles) ohne lokale Durchbiegung in eine Mikro-Querbewegung der Schutzscheibe auf der Planfläche der Linse um; während die koaxiale Kraftkomponente des Einschlags großflächig und daher mit minimaler spezifischer Druckbeanspruchung von der gesamten Masse der Plankonvex-Linse großflächig aufgenommen wird.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung eines in der Zeichnung unter Beschränkung auf das Wesentliche stark abstrahiert und nicht ganz maßstabsgerecht skizzierten bevorzugten Realisierungsbeispiels zur erfindungsgemäßen Lösung. Die einzige Figur der Zeichnung zeigt im Axial-Längsschnitt bei abgebrochener Darstellung einen optischen Kanal eines optronischen Annäherungs- oder Abstandszünders im Kopfteil einer großkalibrigen Flugzeugbombe.

Im Kopfteil 11 einer Flugzeugbombe 12 ist ein optronischer Zünder 13 angeordnet, der zwei einander bezüglich der Kopfteil-Längsachse 14 diametral gegenüber aber untereinander im wesentlichen parallel angeordnete optische Kanäle 15 aufweist, deren Systemachsen 16 für die Funktion als Triangulations-Zünder 13 gegenüber der Längsachse 14 etwas angestellt sind und dadurch einen sehr spitzen Winkel einschließen (in der Zeichnung nicht dargestellt). Jeder Kanal 15 weist ein hohlzylindrisches Gehäuse 17 auf, in dessen Bodenplatte 18 ein optoelektronischer Wandler 19 eingesetzt ist, bei dem es sich um einen Strahler (beispielsweise Leuchtdiode oder Festkörper-Laser) bzw. um einen Empfänger (beispielsweise Fototransistor) handelt. Der Wandler 19 ist an eine Auswerte- und Zündauslöse-Schaltung 20, zum Initiieren der Gefechtsladung der Bombe 12 in definierter Rest-Fallhöhe nach dem Abwurf vom Flugzeug, angeschlossen.

Der Bodenplatte 18 gegenüber, jedoch gegen die Stirnöffnung 21 nach rückwärts versetzt, ist das vom Gehäuse 17 umschlossene Rohr 22 durch eine plankonvexe Sammellinse 23 verschlossen, deren konvexe Oberfläche nach innen (also in Richtung auf die Bodenplatte 18) und dementsprechend deren plane Oberfläche 25 quer zur Systemachse 16 zur Stirnöffnung 21 hin weist. Auf der planen Oberfläche 25 liegt eine Planscheibe 26, wobei die aufeinanderliegenden Flächen vorzugsweise plangeschliffen sind. Die Linse 23 und die Scheibe 26 sind nicht miteinander verklebt, sondern durch eine gemeinsame zäh-elastische Einfassung 27 zusammengehalten und im Rohr 22 gehaltert. Die Einfassung 27 erlaubt geringfügige Verschiebungen zwischen Linse 23 und Scheibe 26 parallel zu deren einander benachbarten Oberflächen; und durch die Einfassung 27 werden etwaige Durchmesserunterschiede zwischen Linse 23 und Scheibe 26 ausgeglichen und lokale Überbeanspruchungen auf der konvexen Seite 24 der Linse 23 bei der axialen Abstützung gegen einen hohlzylindrischen Linsenträger 28 vermieden. Die Planscheibe 26 braucht lediglich insofern nicht unmittelbar auf der Planfläche 25 der Sammellinse 23 zu liegen, als in der Trennebene noch eine Filterfolie 29 zwischengelegt sein kann, die auf das Strahlungsspektrum des Sendewandlers im anderen Kanal abgestimmt ist, um im Empfangs-Kanal 15 Fremdlicht-Anregungen des Empfänger-Wandlers 19 zu vermeiden, also nur im Falle einer Reflektion aufgrund der vorgegebenen geometrischen Abstandsverhältnisse zur Zündauslösung zu führen. Auf jeden Fall sind aber zwischen Linse 23 und Scheibe 26 jegliche (Haft-)Beschichtungen vermieden, die aufgrund von Alterungserscheinungen, zumal bei starken Temperatur-Wechselbeanspruchungen, zur Eintrübung und damit zur Beeinträchtigung der optronischen Systemcharakteristik führen würden, ganz abgesehen von den fertigungstechnischen Problemen definierter und gleichmäßig verteilter Materialaufbringung.

Die axiale Festlegung der Linse 23 mit davor aufliegender Planscheibe 26 erfolgt mittels eines in die Gehäuse-Stirnöffnung 21 eingeschraubten Gewinderinges 30 unter axialer Zwischenlage eines Dichtungsringes 31 vor der Planscheibe 26, der infolge axialen Andruckes gegen die Bodenplatte 18 über ein Distanzstück 32 und den Linsenträger 28 gestaucht wird. Im übrigen erfolgt die Abdichtung des Rohrraumes zwischen Bodenplatte 18 und Planscheibe 26 dadurch, daß eine Silikonverklebung im Gewindebereich 33 des Gewinderings 30 vorgesehen ist.

Für den Spielsitz der radial schwimmenden Halterung der Planscheibe 26 vor der Sammellinse 23 eignet sich jeder gängige elastische Hochleistungs-Konstruktionswerkstoff mit hoher Zähigkeit und Rückfederung sowie hoher Dauerstandfestigkeit über breite Temperaturspannen. Bevorzugt wird ein thermoplastisch verarbeitbares Blockcopolymer eingesetzt, wie es etwa als bestimmte Polyesterkautschuktypen unter dem eingetragenen Warenzeichen "HYTREL" von Du Pont vertrieben wird.

Die mechanisch äußerst stabile, insbesondere biegesteife, und nur einen sehr geringen Temperaturgang aufweisende Schutz-Scheibe 26 vor der Planfläche 25 der Linse 23 besteht vorzugsweise aus einem gesinterten Aluminiumoxid wie Korund, das aufgrund seiner entsprechenden Beimengungen für das Strahlungsspektrum, mit dem der Wandler 19 arbeitet, durchlässig ist. Geeignete extrem harte Schutz-Scheiben sind insbesondere auch als Saphiruhrgläser handelsüblich.

## Patentansprüche

1. Optronischer Zünder (13), insbesondere für eine großkalibrige Flugzeugbombe (12), mit einer in einem Rohr (22) vor seinem elektrooptischen Wandler (19) gehalterten plankonvexen Sammellinse (23),
dadurch gekennzeichnet,
daß auf der Sammellinse (23) frontseitig, vor ihrer vom Wandler (19) abgelegenen planen Oberfläche (25), eine steife Planscheibe (26) eben aufliegt, die seitlich mit der Sammellinse (23) steifelastisch-schwimmend über eine Einfassung (27) im Rohr (22) gehaltert ist.

2. Zünder nach Anspruch 1,
dadurch gekennzeichnet,
daß zwischen der planen Oberfläche (25) der Linse (23) und der Planscheibe (26) eine Filterfolie (29) eingelegt ist.

3. Zünder nach Anspruch 1 oder 2,
dadurch gekennzeichnet,
daß die Einfassung (27) über einen vor der Planscheibe (26) gelegenen Dichtungsring (31) von einem Gewindering (30) gegen einen Linsenträger (28) axial angedrückt ist, der von der Linse (23) durch die Einfassung (27) distanziert ist.

4. Zünder nach Anspruch 3,
dadurch gekennzeichnet,
daß der Gewindebereich (33) des Gewinderinges (30) eine Silikonverklebung zum umgehenden Rohr-Gehäuse (17) aufweist.

5. Zünder nach einem der vorangehenden Ansprüche,
dadurch gekennzeichnet,
daß die Einfassung (27) aus einem hartelastischen Polyesterkautschuk-Konstruktionswerkstoff gespritzt ist.

6. Zünder nach einem der vorangehenden Ansprüche,
dadurch gekennzeichnet,
daß die Planscheibe (26) aus einer strahlungsdurchlässigen gesinterten Aluminiumoxidkeramik besteht.

7. Zünder nach einem der vorangehenden Ansprüche,
dadurch gekennzeichnet,
daß die Planscheibe (26) eine Saphirscheibe ist.

## Claims

1. An optronic fuze (13), in particular for a large-calibre aircraft bomb (12), with a planoconvex collecting lens (23) held in a tube (22) in front of its electrooptical transducer (19), characterised in that resting flat on the collecting lens (23) frontally, in front of its plane surface (25) remote from the transducer (19), is a stiff flat pane (26) which is held laterally with the collecting lens (23) in a stiff-elastic-floating manner by way of a setting (27) in the tube (22).

2. A fuze according to Claim 1, characterised in that a filter foil (29) is inserted between the plane surface (25) of the lens (23) and the flat pane (26).

3. A fuze according to Claim 1 or 2, characterised in that the setting (27) is pressed axially by way of a sealing ring (31) situated in front of the flat pane (26) by a threaded ring (30) against a lens holder (28) which is distances from the lens (23) by the setting (27).

4. A fuze according to Claim 3, characterised in that the threaded region (33) of the threaded ring (30) has a silicone bonding to the surrounding tube housing (17).

5. A fuze according to any one of the preceding claims, characterised in that the setting (27) is injection-moulded from a hard-elastic polyester rubber construction material.

6. A fuze according to any one of the preceding claims, characterised in that the flat pane (26) consists of a radiation transmissive sintered aluminium oxide ceramic.

7. A fuze according to any one of the preceding claims, characterised in that the flat plane (26) is a sapphire-pane.

## Revendications

1. Allumeur optronique (13), en particulier pour bombe d'avion (12) de gros calibre, avec une lentille convergente (23) plan-convexe fixée dans un tube (22), devant son convertisseur électrooptique (19), caractérisé en ce qu'une vitre plan (26) rigide repose a plat en face avant de la lentille convergente (23), devant sa surface plane (25) décalée par rapport au convertisseur (19), et est fixée dans le tube (22), latéralement par rapport a la lentille convergente (23), flottante avec une élasticité raide, par l'intermédiaire d'une monture (27).

2. Allumeur selon la revendication 1, caractérisé en ce qu'une feuille filtrante (29) est insérée entre la surface plane (25) de la lentille (23) et la vitre plane (26).

3. Allumeur selon la revendication 1 ou 2, caractérisé en ce que la monture (27) est pressée axialement, par l'intermédiaire d'une bague d'étanchéité (31) placée devant la vitre plane (26), par une bague filetée (30), contre un support de lentille (28) tenu à l'écart de la lentille (23) au moyen de la monture (27).

4. Allumeur selon la revendication 3, caractérisé en ce que la zone filetée (33) de la bague filetée (30) présente un collage au silicone par rapport au carter tubulaire (17) environnant.

5. Allumeur selon l'une des revendications précédentes, caractérisé en ce que la monture (27) est moulée par injection en un matériau de construction à base de caoutchouc au polyester, à élasticité dure.

6. Allumeur selon l'une des revendications précédentes, caractérisé en ce que la vitre plane (26) est réalisée en une céramique d'oxyde d'aluminium frittée, perméable aux rayonnements.

7. Allumeur selon l'une des revendications précédentes, caractérisé en ce que la vitre plane (26) est une vitre en saphir.
